# EUROPÄISCHE PATENTSCHRIFT

(11) **EP 2 370 651 B1**
(45) Veröffentlichungstag und Bekanntmachung des Hinweises auf die Patenterteilung: **27.02.2013**
(21) Anmeldenummer: 09759938.5
(22) Anmeldetag: 23.11.2009
(51) Int. Cl.: E04G 21/24, E04G 21/28, E04H 15/64

(54) **BAUELEMENT FÜR DIE VERKLEIDUNG ODER ERSTELLUNG VON GEBÄUDEN**
COMPONENT FOR THE PANELING OR ERECTION OF BUILDINGS
COMPOSANT POUR LE REVÊTEMENT OU L'ÉDIFICATION DE CONSTRUCTIONS

(30) Priorität: 29.11.2008 DE 102008059715
(43) Veröffentlichungstag der Anmeldung: 05.10.2011
(73) Patentinhaber: Baumgärtner, Martin, 87544 Blaichach-Ettensberg (DE)
(72) Erfinder: Baumgärtner, Martin, 87544 Blaichach-Ettensberg (DE)
(74) Vertreter: Trinks, Ole
(86) Internationale Anmeldenummer: PCT/EP2009/065658
(87) Internationale Veröffentlichungsnummer: WO 2010/060885

(56) Entgegenhaltungen:
- EP-A- 0 306 717
- DE-A1- 2 925 637
- DE-A1- 3 021 524
- US-A- 4 625 468
- US-A1- 2006 000 177
- US-A1- 2008 000 056

## Beschreibung

Die Erfindung betrifft ein Bauelement für die Verkleidung oder Erstellung von Gebäuden nach dem Oberbegriff des Anspruchs 1 sowie einen zugehörigen Halterahmen gemäß Anspruch 7.

Derartige Bauelemente sind in jüngerer Zeit für die Verkleidung der Außenfassaden von Gebäuden von besonderer Bedeutung. Sie haben nicht nur die Funktion, ein Gebäude, zum Beispiel ein Hochhaus oder eine Sportstätte, außenseitig zu verkleiden und zu schützen, sondern auch den dekorativen, ästhetischen Gesamteindruck eines solchen Gebäudes zu prägen.

Gegenstand der US 4,467,571 sind Bauelemente zur Verkleidung der Außenhaut von Gebäuden, bestehend aus Rohranordnungen und Membranelementen, welche kissenförmig gestaltet sind. Diese Anordnungen müssen allerdings vor Ort zusammen gebaut werden, können also nur zu ganz geringen Teilen in der Fabrik vorkonfektioniert werden.

Die WO 96/17146 zeigt eine Vorrichtung zum zeitweisen Schutz der Außenhaut von Gebäuden gegenüber Wind, Regen, Schnee etc.. Bei dieser Vorrichtung wird zwischen eine Anordnung aus Ständern eine Folie oder eine andere, geeignete Membran gespannt. Die Vorrichtung dient nicht der dauerhaften Verschalung von Gebäuden und ist auch nicht vorkonfektionierbar.

Gegenstand der DE 43 26 471 A1 ist ein Profil zum Befestigen flexibler Bahnen mit Hilfe einer Rohranordnung, wobei zwischen einem Basis- und einem Abdeckprofil die von einem Hohlprofil umfassten Rohranordnungen eines flexiblen Bahnmaterials befestigt werden und wobei die Bahnen durch den Vorsprung des Abdeckprofils gespannt werden. Auch diese Schrift zeigt nicht die Möglichkeit einer fabrikseitigen Konfektionierung vorgefertigter Bauelemente.

Die WO 2006/001824 A1 hat einen mit einem flexiblen Film bzw. einer flexiblen Folie bespannten Rohrrahmen und ein halbschalenförmiges Tragprofil zum Gegenstand, wobei das Tragprofil in den Ecken auf Gehrung geschnitten ist.

Gegenstand der US 3,088,559 ist schließlich eine Anordnung aus dreieckförmigen Membranelementen mit integrierten Rohren sowie mit unteren Tragelementen und oberen Klemmelementen, deren genaue Ausbildung allerdings nicht im Einzelnen dargestellt ist. Gezeigt wird hier nur ein fertiges, aus dreieckförmigen Membranelementen bestehendes Bauwerk.

Schließlich zeigt die DE 29 25 637 A1 ein wärmedämmendes Wand- und/oder Bedachungselement für Hallen und dgl. mit einer schlauchförmigen Kunststofffolie, die an mindestens zwei einander gegenüberliegenden Rändern von C-Profilen gehalten ist, in die der Rand der schlauchförmigen Folien zusammen mit einem von demselben umschlossenen Kernprofil eingeführt ist, dessen Durchmesser größer ist als die Öffnungsbreite des C-Profils. Ausführungsbeispiele werden nur für zwei einander gegenüberliegende Schiene gegeben, nicht aber für ein Bauelement mit umlaufenden Schienen im Sinne von Kederrohren, über welche eine Membran allseitig gespannt ist. Die Ausführungsbeispiele in der genannten Druckschrift lassen eine solche Ausführung auch nicht zu.

Es besteht die Aufgabe, ein Bauelement für die Verkleidung von Gebäuden so weiter zu bilden, dass es weitgehend vorkonfektioniert ist und an der Baustelle nur noch geringe Fertigstellungsmaßnahmen erforderlich sind. In gleicher Weise und zu dem gleichen Zweck besteht die Aufgabe, einen Halterahmen für ein derartiges Bauelement zur Verfügung zu stellen.

Gelöst wird diese Aufgabe mit den kennzeichnenden Merkmalen des Anspruchs 1. Vorteilhafte Ausgestaltungen sowie der Halterahmen für das Bauelement sind Gegenstand der übrigen Ansprüche.

Ein Ausführungsbeispiel der Erfmdung wird im Folgenden anhand der begleitenden Zeichnungen näher erläutert. Diese zeigen:
- **Fig. 1**:: Eine schematische Draufsicht auf ein erfindungsgemäßes Bauelement;
- **Fig. 2:**: Eine zweifach unterbrochene Querschnittsdarstellung des in Fig. 1 dargestellten Bauelements entlang der Linie A - A;
- **Fig. 3:**: Eine Darstellung des in Fig. 2 gezeigten Bauelements in der Führung von zwei randseitigen Kederschienen;
- **Fig.4:**: Einen Querschnitt durch einen Halterahmen zur aneinandergereihten Befestigung zweier benachbarter Bauelemente entsprechend der voran gegangenen Zeichnungen bei geöffneter Doppelkederschiene;
- **Fig. 5:**: Eine Darstellung entsprechend Fig. 4 bei geschlossener Doppelkederschiene.

Das in Fig.1 stark schematisch vereinfacht dargestellte Bauelement für die Verkleidung der Außenseite von Gebäuden weist eine im Ausführungsbeispiel quadratische Rahmenanordnung 1 auf. Diese Rahmenanordnung 1 ist allseitig geschlossen und besteht aus (innen hohlen) Rohren, welche zum Beispiel aus Kunststoff, insbesondere Polyester, Polypropylen, Polyurethan oder einem Gemisch dieser Kunststoffe bestehen können. Alternativ kann die Rahmenanordnung 1 auch aus Rohren anderer Materialien bestehen. In jedem Fall handelt es sich bei den die Rahmenanordnung 1 bildenden Rohren um Kederrohre 3, also Rohre, die die Innenseite einer Kederführung bilden können. Um die Anordnung aus Kederrohren 3 ist eine Membran 2 allseitig gespannt, und zwar doppellagig, also sowohl die dem Betrachter von Fig. 1 zugewandte Seite der Rahmenanordnung 1 überspannend als auch deren dem Betrachter abgewandte Seite. Die eine Lage 4 (zum Beispiel die obere Lage in Fig. 1) der Membran 2 ist randseitig um die Außenseite der Kederrohre 3 gelegt und dort mit der anderen Lage 5 (zum Beispiel der Unterseite gemäß Fig. 1) der Membran 2 verklebt, verschweißt oder auf andere Weise fest, wasser- und gasdicht verbunden. Somit ist das gesamte Bauelement eine geschlossene Anordnung aus einer Rahmenanordnung 1 aus Kederrohren 3 mit einer umlaufenden, darüber gespannten Membran 2 aus einer ersten Lage 4 und einer zweiten Lage 5.

Wie in Fig. 2 dargestellt ist, weisen die einander gegenüberliegenden parallelen Kederrohre 3 eine geringe Wandstärke und einen inneren Hohlraum auf, so dass sie eine gewisse Elastizität zeigen. Der Verlauf der aus der einen Lage 4 und anderer Lage 5 gebildeten Membran 2 ist im Einzelnen dargestellt, wobei aus Fig. 2 besonders deutlich hervorgeht, dass die beiden Lagen 4 und 5 im Bereich der Kederrohre 3, nämlich an deren Außenseiten miteinander verschweißt sind.

In den Figur 1 ist eine quadratische Rahmenanordnung 1 dargestellt. Selbstverständlich kann die Rahmenanordnung auch andere Formen aufweisen, zum Beispiel rechteckig, dreieckig oder hexagonal ausgebildet sein.

Die verwendete Membran kann jede beliebige Kunststoffmembran sein, wobei eine ETFEenthaltende Membran sich als besonders widerstandsfähig erwiesen hat.

Schließlich kann das Bauelement mit einer in den Figuren nicht dargestellten Ventilanordnung, zum Beispiel einem Ausgleichsventil, versehen sein, welches in mindestens eines der Kederrohre 3 eingebaut ist und dessen Entlüftung dient, wobei in diesem Falle das entsprechende Kederrohr 3 zum inneren, von der Membran 2 umschlossenen Hohlraum weisende Öffnungen 17 aufweist, damit der Druckausgleich hergestellt werden kann. Über das Ventil kann auch Luft oder ein anderes Gas abgesaugt oder zugeführt werden, so dass ein bestimmter, vorgegebener Druck innerhalb des Hohlraums einstellbar ist.

In Figur 3 ist die Halterung des erfindungsgemäßen Bauelements in zwei Kederschienen 10 dargestellt, welche jeweils aus einer Tragschale 8 und einer Deckschale 9 bestehen, die an Wandungen 16 des Bauwerks angebracht sind. Die Form der Tragschalen 8 ist so gestaltet, dass sie über einen Teil ihres dem Bauelement zugewandten Verlaufs dem Außendurchmesser des zugehörigen Kederrohres 3 des Bauelements angepasst sind und sich so an dieses Kederrohr 3 annähern und anschmiegen. In gleicher Weise sind die Deckschalen 9 so geformt, dass sie sich über einen Teil ihres dem Bauelement zugewandten Verlaufs dem Außendurchmesser der Kederrohre 3 annähern und anschmiegen. An der dem Bauelement abgewandten Wandseite der Doppelkederschienen 10 befinden sich aus Schrauben und Gewinden bestehende Spannvorrichtungen, die in Bezug auf die in den Figuren 4 und 5 dargestellten Anordnungen näher beschrieben sind, jedoch auch bei der in Figur 3 dargestellten Anordnung in gleicher Weise ausgebildet sind. Auf die nachfolgenden Ausführungen zu den Figuren 4 und 5 wird verwiesen.

Einen ebenfalls erfindungsgemäßen Halterahmen für das beschriebene Bauelement zeigen die Figuren 4 und 5, und zwar gemeinsam mit den Enden zweier benachbarter Bauelemente, wobei das in den Figuren rechts dargestellte Bauelement mit den oben angegebenen Bezugszahlen gekennzeichnet ist während das in den Figuren 4 und 5 linksdargestellte Bauelement die gleichen Bezugszahlen mit einem Apostroph (') trägt, wodurch die Doppelkederschiene symbolisiert ist.

Der Halterahmen, welcher in den beiden Figuren nur im Querschnitt dargestellt ist, ist genauso wie das oben näher beschriebene Bauelement quadratisch, rechteckig oder in einer anderen Anordnung ausgeführt, und zwar so, dass er der Rahmenanordnung 1 des Bauelements folgt. Die Figuren 4 und 5 zeigen nur einen an einer beliebigen Stelle (mit Ausnahme des Eckbereichs) ausgewählten Querschnitt durch den Halterahmen.

Der Halterahmen weist in dem bevorzugten Ausführungsbeispiel zur Aufnahme zweier benachbarter Rahmenanordnungen 1 eine Tragschale 8 und eine Deckschale 9 auf, welche gemeinsam eine Doppelkederschiene bilden. Die Form der Tragschale 8 ist so gestaltet, dass sie über einen Teil ihres dem Bauelement zugewandten Verlaufs dem Außendurchmesser des zugehörigen Kederrohrs 3 des Bauelements angepasst ist und sich so an dieses Kederrohr annähern und anschmiegen kann. In gleicher Weise ist die Deckschale 9 so geformt, dass sie sich über einen Teil ihres dem Bauelement zugewandten Verlaufs dem Außendurchmesser des Kederrohrs 3 annähern und anschmiegen kann.

Tragschale 8 und Deckschale 9 sind in spiegelsymmetrischer Weise so ausgebildet, dass nicht nur das Bauelement 1, sondern auch das benachbarte Bauelement 1' gelagert werden können, wobei die Ausbildung von Tragschale 8 und Deckschale 9 wie oben beschrieben gestaltet, jedoch spiegelsymmetrisch, ist.

In der Mitte der Tragschale 8 bzw. 8' befindet sich ein durchgehender Steg 11 mit Gewinden 12, dem Öffnungen 13 in der Deckschale 9 bzw. 9' gegenüber liegen. Durch diese Öffnungen 13 werden Schrauben 14 geführt, welche in die Gewinde 12 einschraubbar sind und über Scheiben oder Erweiterungen des Schraubenkopfes 15 die Deckschale 9 bzw. 9' nach unten in Richtung der Tragschale 8 bzw. 8' drücken. Dieser Vorgang ist beim Übergang von Fig. 4 auf Fig. 5 dargestellt, wobei sich in Fig. 5 die Schraube 14 in der eingeschraubten Position befindet. Während des Einschraubens der Schrauben 14 in das Gewinde 12 des Stegs 11 werden die beiden Enden der Deckschale 9 bzw. 9' sowie die beiden Enden der Tragschale 8 bzw. 8' in Richtung der Kederrohre 3 bzw. 3' gedrückt, wobei die nach unten gebogenen Enden der Deckschale 9 bzw. 9' und die nach oben gebogenen Enden der Tragschale 8 bzw. 8' die erste Lage 4 bzw. die zweite Lage 5 der Membran mitführen, über einen Teil des Umfangs der Kederrohre 3 bzw. 3' anpassen und auf diese Weise die Spannung innerhalb der beiden Lagen 4 und 5 der Membran 2 erhöhen.

Wie oben erwähnt, ist der Halterahmen umlaufend ausgebildet und entspricht der Größe der Rahmenanordnung 1 des Bauelements, wodurch die Kederrohre 3 des Bauelements allseitig in entsprechende Kederschienen 7 des Halterahmens einspannbar sind. In diesem Zusammenhang ist von Bedeutung, dass die Kederschienen 7 aus Tragschale 8 und Deckschale 9 gebildet werden.

Das beschriebene Bauelement und der zugehörige Halterahmen weisen den Vorteil auf, dass sie in einer Fabrik vorfabriziert und vorkonfektioniert werden können, wobei an der Baustelle nur noch das Bauelement entsprechend der in den Fig. 4 und Fig. 5 dargestellten Weise in den Halterahmen eingesetzt und verspannt werden muss. Gegenüber den bekannten Außenverschalungen von Gebäuden weisen das beschriebene Bauelement und der zugehörige Halterahmen eine Vielzahl von Vorteilen auf. Durch die doppelte Folienlage und den innen liegenden Kederrahmen entsteht ein isolierendes Luft-/Gaspolster und ein geschlossenes pneumatisches System.

Das Bauelement mit der Rahmenanordnung und der Membran kann maßgenau vorgefertigt werden, und zwar innerhalb einer Fabrik. Durch die verwendeten Materialien wird ein geringes Eigengewicht gewährleistet. Aufgrund der zweilagigen Membrananordnung ist es möglich, unterschiedliche Membranfolien außen und innen zu verwenden. Der rahmenförmige Keder gewährleistet die thermische Trennung der Konstruktion und der Kederquerschnitt als Hohlraum ermöglicht die definierte Durchführung für Pneumatikventile (wie oben beschrieben), jedoch auch für Elektrokabel und andere durchzuführende Stränge.

Nicht dargestellt, jedoch selbstverständlich sind die Eckkonstruktionen der Verbundkonstruktion, welche auf Gehrung gearbeitet werden müssen. Die thermische Längenänderung zwischen Verbundrahmen und Bauwerk wird mit Langlöchern und seitlichen Führungen gewährleistet, die Querkräfte zur Spannung der Membran 2 können hierdurch aufgenommen werden. Die thermische Bewegung zwischen Halterahmen und Bauelement wird mit der Kederschiene 7 gewährleistet.

Die beschriebene, geschlossene umlaufende Anordnung aus Kederrohren ist dahingehend zu verstehen, dass sie einen über die gesamte Länge, einschließlich der Eckverbindungen, konstanten Querschnitt aufweist. Bei dem umlaufenden Membranrand ist nämlich keine Unterbrechung oder Schwächung des Querschnitts zulässig, da ansonsten die Dichtigkeit der Membran nicht gewährleistet ist.

Optional ist es möglich, über eine innen liegende Haltevorrichtung in dem Bauelement Spannlitzen oder zusätzliche Membranfolien für Photovoltaik, Werbung, Beschattung oder Isolierung einzusetzen. Das Bauelement kann anstelle von Luft auch mit einem druckkonstanten Schwergas, einem Inertgas oder einem isolierenden Edelgas gefüllt werden.

Für das Verständnis der Erfindung ist von Bedeutung, dass der rahmenförmige Keder maßlich exakt durch die rahmenförmige Kederschiene abgebildet wird. Die Abmessung des auch als Membranelement zu bezeichnenden Bauelements entspricht dem Achsmaß 16/16 der Doppelkederschienen abzüglich der Stegbreite. Die Kederrohre im Bauelement (gleich Membranelement) sind statisch nicht tragend und werden erst durch die Führung in der Kederschiene bzw. in der Doppelkederschiene mechanisch stabilisiert. Aufgrund der gewünschten thermischen Trennung der Profile erfolgt die Ausführung der Kederrohre vorzugsweise nicht aus Metall. Die Kederrohre und die Kederschienen ermöglichen die flächige Spannung der Membran im Rahmen jeweils quer zur Achslinie in beiden Richtungen. Die Achsabstände der Doppelkederschienen sind trotz thermischer Bewegungen in beiden Richtungen immer gleich. Die thermischen Bewegungen werden nur in der Längsachse aufgenommen, d.h. die Längsbewegung muss mit Kederschienen gewährleistet sein und ist es auch, da die Kederschienen lediglich eine Führung, nicht jedoch eine Klemmung der Kederrohre bewirken. Die Kederschienen werden auf dem Durchmesser der Kederrohre abgestimmt, wie es in den Figuren dargestellt ist. Der Steg der Doppelkeder definiert die Öffnungsweite und verhindert die Klemmung der Kederrohre. Lediglich die Membranfolie wird beim Schließen gekröpft und somit gespannt. Die Achsen 16 der Doppelkederschienen bleiben in beiden Richtungen lagekonstant. Mittels Tragkonsolen wird die Befestigung an der Baukonstruktion und die Einleitung der auftretenden Kräfte sichergestellt.

## Patentansprüche

1. Bauelement für die Verkleidung oder Erstellung von Gebäuden, mit einer Rahmenanordnung (1), über welche eine Membran (2) zweilagig gespannt ist, **dadurch gekennzeichnet, dass** die Rahmenanordnung (1) als geschlossene, umlaufende Anordnung von Kederrohren (3) ausgebildet ist, und die zweilagige Membran (2) diese Anordnung aus Kederrohren (3) allseitig umschließt.

2. Bauelement nach Anspruch 1, **dadurch gekennzeichnet, dass** die Rahmenanordnung (1) rechteckig ausgebildet ist.

3. Bauelement nach einem der voranstehenden Ansprüche, **dadurch gekennzeichnet, dass** die Membran (2) eine hochbelastbare Kunststoffmembran, insbesondere eine ETFE enthaltende Membran ist.

4. Bauelement nach einem der voranstehenden Ansprüche, **dadurch gekennzeichnet, dass** die eine Lage (4) der Membran (2) um die Außenseite mindestens eines der Kederrohre (3) gelegt und dort mit der anderen Lage (5) der Membran (2) verklebt oder verschweißt ist.

5. Bauelement nach einer der voranstehenden Ansprüche, **dadurch gekennzeichnet, dass** mindestens eines der Kederrohre mit einem nach außen gerichteten Ausgleichsventil versehen ist und zum Innenraum des Bauelements weisende Öffnungen aufweist.

6. Bauelement nach einem der voranstehenden Ansprüche, **gekennzeichnet durch** eine innenliegende, also zwischen den beiden Lagen (4, 5) der Membran (2) angeordnete Haltevorrichtung, z.B. für Schilder, Embleme oder ähnliches.

7. Halterahmen für ein Bauelement nach einem der voranstehenden Ansprüche, **dadurch gekennzeichnet, dass** er mindestens eine, ein Kederrohr (3) des Bauelements aufnehmenden Kederschiene (7) aufweist, welche aus einer über einen Teil ihres Verlaufs dem Außendurchmesser des Kederrohres (3) angepassten Tragschale (8) und einer über einen Teil ihres Verlaufs dem Außendurchmesser des Kederrohrs (3) angepassten Deckschale (9) besteht, und dass er eine Doppelkederschiene (10) zum Führen von Trag- und Deckschale (8, 9) bei dazwischen angeordnetem Kederrohr (3) aufweist, so dass zwischen den Enden der Trag- und der Deckschale (8, 9) beide Lagen (4, 5) der Membran (2) unter Erhöhung ihrer Spannung aufeinander zugedrückt werden, wobei der Halterahmen umlaufend ausgebildet ist und der Größe der Rahmenanordnung (1) des Bauelements entspricht, so dass die Kederrohre (3) des Bauelements allseitig in entsprechende Kederschienen (7) des Halterahmens einspannbar sind.

8. Halterahmen nach Anspruch 7, **dadurch gekennzeichnet, dass** Trag- und Deckschale (8, 9) symmetrisch ausgebildet sind, so dass bei nur einer Doppelkederschiene (10) ein benachbartes Bauelement in gleicher Weise gehaltert werden kann.

## Claims

1. Component for the cladding or erection of buildings, comprising a frame arrangement (1) over which a membrane (2) is tensioned in two layers, **characterized in that** the frame arrangement (1) is designed as a closed, encircling arrangement of keder tubes (3), and the two-layer membrane(2) encloses this arrangement of keder tubes (3) on all sides.

2. Component according to Claim 1, **characterized in that** the frame arrangement (1) is of rectangular design.

3. Component according to either of the preceding claims, **characterized in that** the membrane (2) is a plastic membrane which can be subjected to heavy loading, in particular an ETFE-containing membrane.

4. Component according to one of the preceding claims, **characterized in that** one layer (4) of the membrane (2) is laid around the outside of at least one of the keder tubes (3) and is adhesively bonded or welded there to the other layer (5) of the membrane (2).

5. Component according to one of the preceding claims, **characterized in that** at least one of the keder tubes is provided with an outwardly directed compensating valve and has openings pointing towards the interior of the component.

6. Component according to one of the preceding claims, **characterized by** an internal holding device, that is to say arranged between the two layers (4, 5) of the membrane (2), for example for shields, emblems or the like.

7. Holding frame for a component according to one of the preceding claims, **characterized in that** it comprises at least one keder rail (7) which receives a keder tube (3) of the component, which keder rail consists of a support shell (8) matched over a part of its extent to the outside diameter of the keder tube (3) and of a cover shell (9) matched over a part of its extent to the outside diameter of the keder tube (3), and **in that** it comprises a double keder rail (10) for guiding the support and cover shell (8, 9) with the keder tube (3) arranged in between, with the result that both layers (4, 5) of the membrane (2) are pressed towards one another between the ends of the support and the cover shell (8, 9) with an increase in the tension of said membrane, wherein the holding frame is designed in an encircling manner and corresponds to the size of the frame arrangement (1) of the component, with the result that the keder tubes (3) of the component can be clamped on all sides into corresponding keder rails (7) of the holding frame.

8. Holding frame according to Claim 7, **characterized in that** the support and cover shell (8, 9) are symmetrically designed, with the result that when there is only one double keder rail (10), an adjacent component can be held in the same way.

## Revendications

1. Composant d'habillage ou de formation de bâtiments, présentant un ensemble d'encadrement (1) sur lequel une membrane (2) est tendue en deux couches, **caractérisé en ce que**
l'ensemble d'encadrement (1) est configuré comme ensemble périphérique fermé de tubes profilés (3), la membrane (2) en deux couches englobant de tous côtés cet ensemble de tubes profilés (3).

2. Composant selon la revendication 1, **caractérisé en ce que** l'ensemble d'encadrement (1) est rectangulaire.

3. Composant selon l'une des revendications précédentes, **caractérisé en ce que** la membrane (2) est une membrane en matière synthétique résistant à des sollicitations élevées, et en particulier une membrane contenant de l'ETFE.

4. Composant selon l'une des revendications précédentes, **caractérisé en ce qu'**une couche (4) de la membrane (2) est placée autour du côté extérieur d'au moins l'un des tubes profilés (3) et est collée ou soudée en cet endroit à l'autre couche (5) de la membrane (2).

5. Composant selon l'une des revendications précédentes, **caractérisé en ce qu'**au moins l'un des tubes profilés est doté d'une soupape de compensation tournée vers l'extérieur et présente des ouvertures orientées vers l'espace intérieur du composant.

6. Composant selon l'une des revendications précédentes, **caractérisé par** un dispositif de maintien, par exemple pour écrans emblèmes ou similaires, disposés à l'intérieur et donc entre les deux couches (4, 5) de la membrane (2).

7. Encadrement de maintien d'un composant selon l'une des revendications précédentes, **caractérisé en ce qu'**il présente au moins un rail profilé (7) qui reprend un tube profilé (3) du composant et qui est constitué d'une coquille porteuse (8) dont une partie de l'extension est adaptée au diamètre extérieur du tube profilé (3) et une coquille de recouvrement (9) dont une partie de l'extension est adaptée au diamètre extérieur du tube profilé (3) et
**en ce qu'**il présente un double rail profilé (10) qui guide la coquille porteuse et la coquille de recouvrement (8, 9) lorsque le tube profilé (3) est disposé entre ces coquilles de telle sorte qu'entre les extrémités de la coquille porteuse et de la coquille de recouvrement (8, 9), les deux couches (4, 5) de la membrane (2) soient repoussées l'une contre l'autre avec une augmentation de sa tension, le bâti de maintien étant périphérique et correspondant à la taille de l'ensemble d'encadrement (1) du composant de telle sorte que les tubes profilés (3) du composant puissent être serrés par tous leurs côtés dans des rails profilés correspondants (7) du bâti de maintien.

8. Bâti de maintien selon la revendication 7, **caractérisé en ce que** la coquille porteuse et la coquille de recouvrement (8, 9) sont symétriques de telle sorte que lorsqu'un seul rail double profilé (10) est prévu, un composant voisin puisse être maintenu de même manière.
